# EUROPÄISCHE PATENTANMELDUNG

(11) **EP 4 700 215 A1**
(43) Veröffentlichungstag der Anmeldung: **25.02.2026**
(21) Anmeldenummer: 25184981.6
(22) Anmeldetag: 24.06.2025
(51) Int. Cl.: F01K 1/06

(54) **STATTDAMPFSPEICHER**

(30) Priorität: 27.06.2024 DE 102024118223
(71) Anmelder: Bilfinger Industrial Services GmbH, 4030 Linz (AT)
(72) Erfinder: Dobringer, Peter, 4864 Attersee am Attersee (AT)
(74) Vertreter: Cohausz & Florack

(57) **Zusammenfassung**

Dargestellt und beschrieben sind ein Sattdampfspeicher zur Speicherung von Wasserdampf umfassend einen Behälter (2), in dem im Betrieb Wasser im kondensierten Zustand und als Wasserdampf speicherbar ist, eine Beladeeinrichtung (4) zur Beladung des Sattdampfspeichers mit Wasserdampf und eine Entladeeinrichtung (6) zur Entnahme von Wasserdampf aus dem Sattdampfspeicher sowie ein Verfahren zum Betrieb eines Sattdampfspeichers. Zur Verbesserung der Entladeleistung, ohne wesentliche Nachteile hinsichtlich des Platzbedarfs in Kauf nehmen zu müssen, ist erfindungsgemäß eine insbesondere wenigstens eine Düse (16) aufweisende Verteileinrichtung zur Zerstäubung von Wasser in einem oberen Bereich des Behälters (2) vorgesehen bzw. bringt eine insbesondere wenigstens eine Düse (16) aufweisende Verteileinrichtung kondensiertes Wasser in einen oberen Bereich eines Behälters (2) ein.

## Beschreibung

Die vorliegende Erfindung betrifft einen Sattdampfspeicher zur Speicherung von Wasserdampf umfassend einen Behälter, in dem im Betrieb Wasser im kondensierten Zustand und als Wasserdampf speicherbar ist, eine Beladeeinrichtung zur Beladung des Sattdampfspeichers mit Wasserdampf und eine Entladeeinrichtung zur Entnahme von Wasserdampf aus dem Sattdampfspeicher. Ebenso betrifft die Erfindung ein Verfahren zum Betrieb eines entsprechenden Sattdampfspeichers.

In der Prozessindustrie bedarf es für verschiedene Anwendungszwecke Wasserdampf, der in einem Dampfkessel bereitgestellt wird. Typischerweise schwankt der Bedarf an Wasserdampf prozessbedingt. Um diese Schwankungen auszugleichen und insbesondere auch für Lastspitzen eine ausreichende Menge an Wasserdampf bereitstellen zu können, kommen Sattdampfspeicher zum Einsatz. Diese Sattdampfspeicher erweitern die Kapazität der Dampfkessel. Kann der Dampfkessel die Nachfrage an Wasserdampf nicht in ausreichendem Maße bedienen, wird Wasserdampf aus dem Sattdampfspeicher entnommen. Ist die Nachfrage an Wasserdampf kleiner als die durch den Dampfkessel produzierte Dampfmenge, kann die überschüssige Wasserdampfmenge zum Aufladen des Sattdampfspeichers genutzt werden.

Aus dem Stand der Technik sind entsprechende Sattdampfspeicher bekannt. Diese Sattdampfspeicher umfassen einen typischerweise zylindrischen Behälter, der als stehender Behälter oder als liegender Behälter ausgeführt sein kann. Die Speicherung von Dampf mittels Verdampfungswärme erfolgt in der Regel in kondensierter Form, um einen kompakten Aufbau realisieren zu können. Der dampfförmige Anteil des Wassers befindet sich im Behälter oberhalb des durch den kondensierten Anteil des Wassers gebildeten Wasserspiegels. Der Behälter ist im Betrieb typischerweise zwischen 50% und 90% mit kondensiertem Wasser gefüllt. Dieser Anteil variiert je nach Ladezustand des Sattdampfspeichers.

Beim Beladen des Sattdampfspeichers wird Wasserdampf über eine Beladeeinrichtung unterhalb des Wasserspiegels in den Behälter eingebracht. Dort kondensiert der Wasserdampf und erwärmt das sich im Behälter befindende Wasser.

Beim Entladen des Sattdampfspeichers wird über eine Entladeeinrichtung Wasserdampf an einem oberen Abschnitt des Behälters entnommen. Durch diesen Vorgang sinkt der Druck innerhalb des Behälters und es kommt zum Verdampfen des in kondensierter Form vorliegenden Wassers. Die Entladeleistung und die Reaktionsgeschwindigkeit des Sattdampfspeichers auf Schwankungen in der Dampfentnahme wird begrenzt durch die zur Verdampfung zur Verfügung stehende Wasseroberfläche, d.h. die Kontaktfläche zwischen Dampf und flüssigem Kondensat.

Die Wasseroberfläche ist beim liegenden Behälter im Vergleich zum stehenden Behälter größer. Demgegenüber ist die notwendige Grundfläche für einen Sattdampfspeicher mit liegendem Behälter größer als bei einem stehenden Behälter.

Vor diesem Hintergrund liegt der vorliegenden Erfindung die Aufgabe zu Grunde, einen Sattdampfspeicher mit einer verbesserten Entladeleistung anzugeben, ohne wesentliche Nachteile hinsichtlich des Platzbedarfs in Kauf nehmen zu müssen. Ebenso soll ein Verfahren zum Betrieb eines entsprechenden Sattdampfspeichers angegeben werden.

Die zuvor genannte Aufgabe wird erfindungsgemäß gelöst durch einen Sattdampfspeicher zur Speicherung von Wasserdampf umfassend einen Behälter, in dem im Betrieb Wasser im kondensierten Zustand und als Wasserdampf speicherbar ist, eine Beladeeinrichtung zur Beladung des Sattdampfspeichers mit Wasserdampf und eine Entladeeinrichtung zur Entnahme von Wasserdampf aus dem Sattdampfspeicher. Erfindungsgemäß ist eine insbesondere wenigstens eine Düse aufweisende Verteileinrichtung zur Zerstäubung von Wasser in einem oberen Bereich des Behälters vorgesehen.

Die zuvor genannte Aufgabe wird erfindungsgemäß weiterhin gelöst durch ein Verfahren zum Betrieb eines Sattdampfspeichers nach einem der Ansprüche 1 bis 10, wobei eine insbesondere wenigstens eine Düse aufweisende Verteileinrichtung kondensiertes Wasser in einen oberen Bereich eines Behälters einbringt.

Die Erfindung hat erkannt, dass die Einbringung von zerstäubtem Wasser in in den oberen Bereich des Behälters die für die Verdampfung zur Verfügung stehende Kontaktfläche zwischen kondensiertem Wasser und dampfförmigem Wasser wirksam vergrößert. Der obere Bereich des Behälters wird durch die maximale Füllhöhe des Sattdampfspeichers definiert, d.h. der obere Bereich des Behälters befindet sich im Betrieb immer oberhalb des durch das kondensierte Wasser gebildeten Wasserspiegels. Der obere Bereich ist dementsprechend im Betrieb immer mit Wasserdampf gefüllt. Durch Einbringung von zerstäubtem Wasser in den mit Wasserdampf gefüllten Bereich wird zusätzlich zu dem Wasserspiegel eine weitere Kontaktfläche zwischen kondensiertem Wasser und dampfförmigem Wasser im Behälter gebildet.

Je größer die für die Verdampfung zur Verfügung stehende Kontaktfläche ist, desto größer ist die Entladeleistung, d.h. desto mehr Wasserdampf kann beim Entladen des Sattdampfspeichers in einem vergleichbaren Zeitraum entnommen werden. Zudem kann die Entladeleistung auch schneller hochgefahren werden, da die Reaktionsgeschwindigkeit des Sattdampfspeichers vergleichsweise hoch ist. Diese Effekte stellen sich ein, ohne dass der Sattdampfspeicher einen wesentlichen gesteigerten Platzbedarf hat.

Die Einbringung von zerstäubtem Wasser in den oberen Bereich des Behälters wirkt sich ebenfalls positiv auf die Beladeleistung aus. Durch die vergrößerte Oberfläche von kondensiertem Wasser kann in einem vergleichbaren Zeitraum mehr Wasserdampf kondensieren, zumindest wenn der Wasserdampf oberhalb des Wasserspiegels in den Behälter eingebracht wird.

Im Folgenden werden verschiedene Ausführungsformen des Sattdampfspeichers und des Verfahrens beschrieben, wobei die einzelnen Ausführungsformen jeweils unabhängig voneinander für den Sattdampfspeicher und das Verfahren gelten. Darüber hinaus können die einzelnen Ausführungsformen beliebig miteinander kombiniert werden.

Bei einer bevorzugten Ausführungsform des Sattdampfspeichers ist eine Zirkulationseinrichtung mit einer Pumpe und einer Zirkulationsleitung vorgesehen, wobei die Zirkulationseinrichtung so ausgebildet ist, dass im Betrieb kondensiertes Wasser aus einem unteren Bereich des Behälters über die Verteileinrichtung in den oberen Bereich des Behälters einbringbar ist. Die Pumpe fördert im Betrieb kondensiertes Wasser aus dem unteren Bereich des Behälters in den oberen Bereich des Behälters, sodass sich die im Behälter befindende Wassermenge durch diesen Vorgang in Summe nicht ändert. Bei einer entsprechenden Ausführungsform der Erfindung kann die Energie aus dem Dampf besonders effizient in den Sattdampfspeicher eingebracht werden.

Der untere Bereich wird definiert durch die im Betrieb einzuhaltenden Grenzwerte für einen minimalen Füllstand von kondensiertem Wasser. D.h. die Zirkulationseinrichtung ist so angeordnet, dass im Betrieb stets sichergestellt ist, dass die Pumpe kondensiertes Wasser aus dem Behälter pumpen kann.

Besonders bevorzugt ist der untere Bereich als der von einem unteren Boden des Behälters ausgehende Bereich definiert, wobei der untere Bereich eine Höhe von maximal 60%, insbesondere von maximal 50%, bevorzugt von maximal 40% und besonders bevorzugt von maximal 30% einer Höhe des Behälters aufweist. Der untere Bereich definiert die im Betrieb einzuhaltende minimale Füllhöhe von kondensiertem Wasser im Behälter.

Durch die Einbringung von kondensiertem Wasser in den oberen Bereich des Behälters ist es möglich, auch Wasserdampf oberhalb des Wasserspiegels zur Kondensation zu nutzen. Aus diesem Grund lässt sich der Grenzwert für die im Betrieb einzuhaltende minimale Füllhöhe von kondensiertem Wasser im Vergleich zu den aus dem Stand der Technik bekannten Sattdampfspeichern, bei denen Wasserdampf immer unterhalb des Wasserspiegels eingebracht werden muss, reduzieren. Im Ergebnis kann bei gleichen Behältermaßen in Summe mehr Wasserdampf aus dem Sattdampfspeicher entnommen werden, zumindest wenn die Düsengeometrie entsprechend ausgestaltet ist. Ein erfindungsgemäßer Sattdampfspeicher weist dementsprechend einen größeren nutzbaren Massenbereich auf.

Bei einer vorteilhaften Ausführungsform des Sattdampfspeichers ist der obere Bereich als der von einer oberen Decke des Behälters ausgehende Bereich definiert, wobei der obere Bereich eine Höhe von minimal 10%, insbesondere von minimal 15%, bevorzugt von minimal 20% und besonders bevorzugt von minimal 25% der Höhe des Behälters aufweist. Der obere Bereich definiert die im Betrieb einzuhaltenden Grenzwerte für die maximale Füllhöhe von kondensiertem Wasser im Behälter. Entsprechende Grenzwerte haben sich in der Praxis als zweckmäßig erwiesen, um sicherzustellen, dass bei einem erfindungsgemäßen Aufbau des Sattdampfspeichers immer genügend Wasserdampf im oberen Bereich des Behälters vorhanden ist.

Besonders bevorzugt ist im oberen Bereich eine erste Lanze zur Einbringung von Wasserdampf vorgesehen, wobei die erste Lanze bevorzugt unterhalb der Verteileinrichtung angeordnet ist. Bei einem erfindungsgemäßen Sattdampfspeicher ist es möglich, Wasserdampf auch oberhalb des Wasserspiegels einzubringen. In dem oberen Bereich wirkt dem eingebrachten Dampf, im Gegensatz zu unterhalb des Wasserspiegels, ein geringerer Einströmwiderstand entgegen.. Zum Beladen des Sattdampfspeichers mit Wasserdampf muss der Druck in der an der Beladeeinrichtung angeschlossenen Eingangsleitung größer sein als der Druck am Ausgang dieser Leitung. Da der Einströmwiderstand im oberen Bereich geringer ist als unterhalb des Wasserspiegels, kann mehr Wasserdampf in den Sattdampfspeicher eingebracht werden, als wenn der Wasserdampf unterhalb des Wasserspiegels in den Behälter eingebracht werden würde. Im Endeffekt ist zum Beladen des Sattdampfspeichers mit Wasserdampf ein geringeres Druckgefälle als bei aus dem Stand der Technik bekannten Sattdampfspeichern notwendig. Bei konventionellen Speichern wäre eine größere Druckdifferenz wie beispielsweise 5 bar notwendig, um Wasserdampf in den Sattdampfspeicher einzubringen. Beispielsweise ließe sich ein Sattdampfspeicher mit einem Innendruck von 20 bar bereits mit einer Eingangsleitung mit 21 bar beladen.

Bei einer vorteilhaften Ausgestaltung der Erfindung ist im unteren Bereich eine zweite Lanze zur Einbringung von Wasserdampf vorgesehen. Über diese Lanze kann Wasserdampf alternativ oder zusätzlich zur ersten Lanze in den Sattdampfspeicher eingebracht werden. Besonders bevorzugt sind sowohl die erste Lanze im oberen Bereich als auch die zweite Lanze im unteren Bereich des Behälters vorgesehen. In diesem Fall lässt sich die Beladeleistung besonders stark erhöhen. Alternativ oder zusätzlich kann auch eine weitere Lanze zwischen dem oberen Bereich und dem unteren Bereich vorgesehen sein, die je nach Ladezustand des Sattdampfspeichers Wasserdampf oberhalb oder unterhalb des durch das kondensierte Wasser gebildeten Wasserspiegels einbringen kann.

Bevorzugt sind im oberen Bereich auf einem Zwischenboden angeordnete Packungselemente vorgesehen, wobei die Packungselemente unterhalb der Verteileinrichtung angeordnet sind. Der Zwischenboden und die auf dem Zwischenboden angeordneten Packungselemente sind oberhalb der ersten Lanze angeordnet. Der Zwischenboden ist wasserdurchlässig, beispielsweise in Form eines Rostes, ausgebildet. Das über die Verteileinrichtung eingebrachte kondensierte Wasser wandert bedingt durch die Schwerkraft in Richtung Boden. An der Oberfläche der Packungselemente sammelt sich Kondensat. Dies bewirkt eine Vergrößerung der für die Verdampfung und die Kondensation zur Verfügung stehenden Wasseroberfläche, was wiederum einen positiven Effekt auf die Be- und Entladeleistung sowie die Reaktionsgeschwindigkeit des Sattdampfspeichers hat.

Darüber hinaus strömt der über die Beladeeinrichtung eingebrachte Wasserdampf entlang der Packungselemente in Richtung Decke. Hierdurch wird die Verweildauer des Kondensats und des Wasserdampfes erhöht. Kondensat und Wasserdampf kommen durch diesen Vorgang länger miteinander in Berührung, was sich ebenfalls positiv auf die Beladeleistung sowie die Reaktionsgeschwindigkeit des Sattdampfspeichers auswirkt.

Bei einer vorteilhaften Ausgestaltung der Erfindung ist ein Regelventil in der Zirkulationseinrichtung vorgesehen, um die Zirkulationsleitung bei Bedarf zu verschließen oder die Zirkulationsmenge zu erhöhen oder zu reduzieren.

Bevorzugt ist der Sattdampfspeicher als stehender Behälter ausgebildet. Dies wirkt sich vorteilhaft auf den Platzbedarf für den Sattdampfspeicher aus.

Bei einer bevorzugten Ausführungsform des Verfahrens pumpt eine Pumpe kondensiertes Wasser aus einem unteren Bereich des Behälters über die Verteileinrichtung in den oberen Bereich des Behälters, sodass sich die im Behälter befindende Wassermenge durch diesen Vorgang nicht ändert. Bei einer entsprechenden Ausführungsform des Verfahrens kann die Energie aus dem Dampf besonders effizient in den Sattdampfspeicher eingebracht werden.

Vorteilhafterweise wird Wasserdampf zum Beladen des Sattdampfspeichers dem Behälter in dem oberen Bereich unterhalb der Verteileinrichtung zugeführt. Dies bewirkt, dass Kondensat und Wasserdampf vergleichsweise lange miteinander in Berührung kommen, was sich positiv auf die Beladeleistung sowie die Reaktionsgeschwindigkeit des Sattdampfspeichers auswirkt.

Bei einer besonders vorteilhaften Ausgestaltung des Verfahrens wird der Sattdampfspeicher maximal bis zu einem Punkt beladen, an dem ein durch das kondensierte Wasser gebildeter Wasserspiegel den oberen Bereich erreicht. Hierdurch wird sichergestellt, dass auch bei maximalem Ladezustand kondensiertes Wasser über die Verteileinrichtung in den Wasserdampf eingebracht werden kann.

Vorteilhafterweise wird zum Entladen des Sattdampfspeichers Wasserdampf dem Behälter in dem oberen Bereich abgeführt, wobei der Sattdampfspeicher maximal bis zu einem Punkt entladen wird, am dem der durch das kondensierte Wasser gebildete Wasserspiegel den unteren Bereich erreicht. So wird sichergestellt, dass der minimale Füllstand nie unterschritten wird.

Weitere Merkmale und Vorteile der Sattdampfspeicher und der Verfahren ergeben sich aus der nachfolgenden Beschreibung von Ausführungsbeispielen, wobei auf die beigefügte Zeichnung Bezug genommen wird.

In der Zeichnung zeigen jeweils in schematischer Darstellung im Querschnitt
- Fig. 1: ein erstes Ausführungsbeispiel für einen Sattdampfspeicher,
- Fig. 2: ein zweites Ausführungsbeispiel für einen Sattdampfspeicher,
- Fig. 3: ein drittes Ausführungsbeispiel für einen Sattdampfspeicher und
- Fig. 4: ein viertes Ausführungsbeispiel für einen Sattdampfspeicher.

Fig. 1 zeigt ein erstes Ausführungsbeispiel des Sattdampfspeichers zur Speicherung von Wasserdampf umfassend einen Behälter 2, in dem im Betrieb Wasser im kondensierten Zustand und als Wasserdampf speicherbar ist, eine Beladeeinrichtung 4 zur Beladung des Sattdampfspeichers mit Wasserdampf und eine Entladeeinrichtung 6 zur Entnahme von Wasserdampf aus dem Sattdampfspeicher.

Der Wasserdampf befindet sich im Behälter 2 oberhalb des durch das kondensierte Wasser gebildeten Wasserspiegels. Der Sattdampfspeicher ist als stehender Behälter 2 ausgebildet.

Die Beladeeinrichtung 4 ist mit einem in Fig. 1 nicht dargestellten Dampfkessel über eine Leitung 8 verbunden. Die Leitung 8 weist ein Regelventil 10 auf. Beim Beladen des Sattdampfspeichers wird das Regelventil 10 geöffnet und es strömt Wasserdampf in den Behälter 2. Von der Entladeeinrichtung 6 geht ebenfalls eine mit einem Regelventil 12 ausgestattete Leitung 14 ab, über die Wasserdampf aus dem Sattdampfspeicher abgeführt werden kann.

Der Sattdampfspeicher weist eine eine Düse 16 aufweisende Verteileinrichtung auf, über die zerstäubtes Wasser in einen oberen Bereich des Behälters 2 eingebracht werden kann. Die Düse 16 wird über eine Zirkulationseinrichtung 18 mit kondensiertem Wasser versorgt. Die Zirkulationseinrichtung 18 umfasst eine Pumpe 20 und eine Zirkulationsleitung 22, die mit einem Regelventil 24 ausgestattet ist. Eine Saugseite der Pumpe 20 ist über die Zirkulationsleitung 22 mit dem Behälter 2 an seinem unteren Bereich verbunden. Eine Druckseite der Pumpe 20 steht über die Zirkulationsleitung 22 mit der Düse 16 in Verbindung. Im Betrieb pumpt die Pumpe 20 kondensiertes Wasser aus dem unteren Bereich des Behälters 2 in den oberen Bereich des Behälters 2 und bringt das kondensierte Wasser über die Düse 16 versprüht als Tröpfchennebel in den mit Wasserdampf gefüllten oberen Bereich ein.

Der untere Bereich wird definiert durch die im Betrieb einzuhaltenden Grenzwerte für einen minimalen Füllstand von kondensiertem Wasser. D.h. die Zirkulationseinrichtung 18 ist so angeordnet, dass im Betrieb stets sichergestellt ist, dass die Pumpe 20 kondensiertes Wasser aus dem Behälter 2 pumpen kann. Der Bereich unter der Decke des Behälters 2, der auch bei maximalem Füllstand mit Wasserdampf gefüllt ist, wird als oberer Bereich bezeichnet. Der obere Bereich ist dementsprechend im Betrieb zu jedem Zeitpunkt mit Wasserdampf gefüllt.

Die Verteileinrichtung ist immer so positioniert, dass im Betrieb kondensiertes Wasser über die Düse 16 in den mit Wasserdampf gefüllten Bereich eingebracht wird.

Durch das Versprühen von Wasser in kondensierter Form in den oberen Bereich des Behälters 2 wird die für die Nachverdampfung zur Verfügung stehende Kontaktfläche zwischen Wasserdampf und kondensiertem Wasser wirksam vergrößert. Durch Einbringung von kondensiertem Wasser in den mit Wasserdampf gefüllten Bereich wird zusätzlich zu dem Wasserspiegel eine Wasseroberfläche durch Wassertröpfchen gebildet. Bei Entnahme von Wasserdampf aus dem Sattdampfspeicher findet eine Verdampfung durch den Wasserspiegel und durch die Wassertröpfchen statt.

Je größer die für die Verdampfung zur Verfügung stehende Kontaktfläche ist, desto größer ist die Entladeleistung, d.h. desto mehr Wasserdampf kann beim Entladen des Sattdampfspeichers in einem vergleichbaren Zeitraum entnommen werden. Zudem kann die Entladeleistung auch schneller hochgefahren werden, da die Reaktionsgeschwindigkeit des Sattdampfspeichers vergleichsweise hoch ist. Diese Effekte stellen sich ein, ohne dass der Sattdampfspeicher einen gesteigerten Platzbedarf hat.

Die Einbringung von kondensiertem Wasser wirkt sich ebenfalls positiv auf die Beladeleistung aus. Durch die vergrößerte Oberfläche von kondensiertem Wasser kann in einem vergleichbaren Zeitraum mehr in den Behälter 2 oberhalb der Wasseroberfläche eingebrachter Wasserdampf kondensieren.

Durch die Einbringung von zerstäubtem Wasser in den oberen Bereich des Behälters 2 über eine Zirkulationseinrichtung 18 bleibt die Wassermenge im Behälter 2 konstant und es bedarf keiner aufwendigen Regelung der einzubringenden Wassermenge und einer ggf. aus dem unteren Bereich zu entnehmenden Wassermenge. Die Energie kann so aus dem Dampf besonders effizient in den Sattdampfspeicher eingebracht werden.

Die Einbringung von Wasserdampf in den Behälter 2 erfolgt bei dem in Fig. 1 dargestellten Ausführungsbeispiel über eine im oberen Bereich des Behälters 2 angeordnete erste Lanze 26. Diese erste Lanze 26 speist Wasserdampf beim Beladen des Sattdampfspeichers unterhalb der Düse 16 in den oberen Bereich des Behälters 2 ein. Bei einem erfindungsgemäßen Sattdampfspeicher ist es im Gegensatz zu den aus dem Stand der Technik bekannten Sattdampfspeichern möglich, Wasserdampf auch oberhalb des Wasserspiegels in den Behälter 2 einzubringen. Durch das im oberen Bereich des Behälters 2 zerstäubte Wasser ist es möglich, den beim Beladen des Sattdampfspeichers zugeführten Wasserdampf oberhalb des Wasserspiegels zur Kondensation zu nutzen. Der Wasserdampf muss beim Beladen des Speichers nicht zwingendermaßen unterhalb des Wasserspiegels in den Behälter 2 eingebracht werden.

Bei dem in Fig. 1 dargestellten Ausführungsbeispiel wird die minimale Füllhöhe des Sattdampfspeichers nicht durch die Position der ersten Lanze 26 begrenzt. Aus diesem Grund lässt sich der Grenzwert für die im Betrieb einzuhaltende minimale Füllhöhe von kondensiertem Wasser im Vergleich zu den aus dem Stand der Technik bekannten Sattdampfspeichern, bei denen Wasserdampf immer unterhalb des Wasserspiegels eingebracht werden muss, reduzieren. Im Ergebnis kann bei gleichen Behältermaßen in Summe mehr Wasserdampf aus dem Sattdampfspeicher entnommen werden, zumindest wenn die Düsengeometrie entsprechend ausgestaltet ist. Bei dem in Fig. 1 dargestellten Sattdampfspeicher weist der die minimale Füllhöhe definierende untere Bereich beispielsweise eine Höhe von maximal 50% der Höhe des Behälters auf.

In dem oberen Bereich des Behälters 2 wirkt dem eingebrachten Dampf, im Gegensatz zu unterhalb des Wasserspiegels, ein geringerer Einströmwiderstand entgegen. Zum Beladen des Sattdampfspeichers mit Wasserdampf muss der Druck in der an der Beladeeinrichtung 4 angeschlossenen Eingangsleitung 8 größer sein als der Druck am Ausgang dieser Leitung 8. Da der Einströmwiderstand geringer ist als unterhalb des Wasserspiegels, kann mehr Wasserdampf in den Sattdampfspeicher eingebracht werden. Im Endeffekt ist zum Beladen des Sattdampfspeichers mit Wasserdampf ein geringeres Druckgefälle als bei aus dem Stand der Technik bekannten Sattdampfspeichern notwendig. Beispielsweise ließe sich ein Sattdampfspeicher mit einem Innendruck von 20 bar bereits mit einer Eingangsleitung mit 21 bar beladen. Bei konventionellen Speichern wäre eine größere Druckdifferenz wie beispielsweise 5 bar notwendig, um Wasserdampf in den Sattdampfspeicher einzubringen. Bei dem in Fig. 1 dargestellten Sattdampfspeicher weist der die maximale Füllhöhe definierende obere Bereich beispielsweise eine Höhe von mindestens 10% der Höhe des Behälters auf.

Fig. 2 zeigt ein zweites Ausführungsbeispiel eines erfindungsgemäßen Sattdampfspeichers, bei dem im unteren Bereich des Behälters 2 eine zweite Lanze 28 zur Einbringung von Wasserdampf vorgesehen ist. Bei dem in Fig. 2 dargestellten Ausführungsbeispiel ist für beide Lanzen 26, 28 jeweils ein Regelventil 10 vorgesehen. Über die zweite Lanze 28 wird beim Beladen des Sattdampfspeichers zusätzlich zur ersten Lanze 26 Wasserdampf in den Behälter 2 eingespeist. Die Einspeisung des Wasserdampfes durch die zweite Lanze 28 erfolgt unterhalb des Wasserspiegels, sodass der über die zweite Lanze 28 eingebrachte Wasserdampf im kondensierten Wasser kondensiert. Durch Vorsehen der zweiten Lanze 28 zusätzlich zur ersten Lanze 26 lässt sich die Beladeleistung des Sattdampfspeichers erhöhen.

Im Vergleich zum ersten Ausführungsbeispiel weist der in Fig. 2 dargestellte Sattdampfspeicher drei Düsen 16 zur Einbringung von zerstäubtem Wasser in den oberen Bereich des Behälters 2 auf. Durch eine gesteigerte Anzahl von Düsen 16 kann mehr kondensiertes Wasser aus dem unteren Bereich in den oberen Bereich eingebracht werden und damit die zur Verdampfung und für die Kondensation des eingebrachten Wasserdampfes zur Verfügung stehende Kontaktfläche zwischen Wasserdampf und kondensiertem Wasser weiter vergrößert werden.

In Fig. 3 ist ein drittes Ausführungsbeispiel für einen erfindungsgemäßen Sattdampfspeicher abgebildet. Bei dem dritten Ausführungsbeispiel sind im oberen Bereich auf einem Zwischenboden 30 angeordnete Packungselemente 32 vorgesehen. Der Zwischenboden 30 und die Packungselemente 32 sind unterhalb der Düsen 16 und oberhalb der ersten Lanze 26 angeordnet.

Das über die Düsen 16 eingebrachte kondensierte Wasser wandert bedingt durch die Schwerkraft in Richtung Boden des Behälters 2. An der Oberfläche der Packungselemente 32 sammelt sich Kondensat. Dies bewirkt eine Vergrößerung der für die Verdampfung und die Kondensation zur Verfügung stehenden Kontaktfläche, was wiederum einen positiven Effekt auf die Be- und Entladeleistung sowie die Reaktionsgeschwindigkeit des Sattdampfspeichers hat.

Darüber hinaus strömt der über die erste Lanze 26 eingebrachte Wasserdampf entlang der Packungselemente 32 in Richtung Decke des Behälters 2. Kondensat und Wasserdampf kommen durch diesen Vorgang länger miteinander in Berührung, was sich ebenfalls positiv auf die Beladeleistung sowie die Reaktionsgeschwindigkeit des Sattdampfspeichers auswirkt.

In Fig. 4 ist ein viertes Ausführungsbeispiel für einen erfindungsgemäßen Sattdampfspeicher abgebildet. Bei dem vierten Ausführungsbeispiel wird der Behälter 2 mit dem gleichen Druck wie die mit einem in Fig. 4 nicht dargestellten Dampfkessel verbundenen Leitung 8 bzw. wie die mit einem in Fig. 4 nicht dargestellten Verbraucher verbundenen Leitung 14 betrieben. Die Beladeeinrichtung 4 und die Entladeeinrichtung 6 nutzen eine gemeinsame Leitung zum Behälter 2. In der zum Verbraucher führenden Leitung 14 ist ein Dampfregelventil 34 vorgesehen. Kommt es zu schnellen Laständerungen am Dampfregelventil 34 bzw. auf Kessel- oder Verbraucherseite können diese durch den Sattdampfspeicher kompensiert werden.
- 2: Behälter
- 4: Beladeeinrichtung
- 6: Entladeeinrichtung
- 8: Leitung
- 10: Regelventil
- 12: Regelventil
- 14: Leitung
- 16: Düse
- 18: Zirkulationseinrichtung
- 20: Pumpe
- 22: Zirkulationsleitung
- 24: Regelventil
- 26: erste Lanze
- 28: zweite Lanze
- 30: Zwischenboden
- 32: Packungselemente
- 34: Dampfregelventil

## Patentansprüche

1. Sattdampfspeicher zur Speicherung von Wasserdampf umfassend einen Behälter (2), in dem im Betrieb Wasser im kondensierten Zustand und als Wasserdampf speicherbar ist, eine Beladeeinrichtung (4) zur Beladung des Sattdampfspeichers mit Wasserdampf und eine Entladeeinrichtung (6) zur Entnahme von Wasserdampf aus dem Sattdampfspeicher,
**dadurch gekennzeichnet, dass**
eine insbesondere wenigstens eine Düse (16) aufweisende Verteileinrichtung zur Zerstäubung von Wasser in einem oberen Bereich des Behälters (2) vorgesehen ist.

2. Sattdampfspeicher nach Anspruch 1,
**dadurch gekennzeichnet, dass**
eine Zirkulationseinrichtung (18) mit einer Pumpe (20) und einer Zirkulationsleitung (22) vorgesehen ist, wobei die Zirkulationseinrichtung (18) so ausgebildet ist, dass im Betrieb kondensiertes Wasser aus einem unteren Bereich des Behälters (2) über die Verteileinrichtung in den oberen Bereich des Behälters (2) einbringbar ist.

3. Sattdampfspeicher nach Anspruch 1 oder 2,
**dadurch gekennzeichnet, dass**
der untere Bereich als der von einem unteren Boden des Behälters (2) ausgehende Bereich definiert ist, wobei der untere Bereich eine Höhe von maximal 60%, insbesondere von maximal 50%, bevorzugt von maximal 40% und besonders bevorzugt von maximal 30% einer Höhe des Behälters (2) aufweist.

4. Sattdampfspeicher nach einem der vorhergehenden Ansprüche,
**dadurch gekennzeichnet, dass**
der obere Bereich als der von einer oberen Decke des Behälters (2) ausgehende Bereich definiert ist, wobei der obere Bereich eine Höhe von minimal 10%, insbesondere von minimal 15%, bevorzugt von minimal 20% und besonders bevorzugt von minimal 25% der Höhe des Behälters (2) aufweist.

5. Sattdampfspeicher nach einem der vorhergehenden Ansprüche,
**dadurch gekennzeichnet, dass**
im oberen Bereich eine erste Lanze (26) zur Einbringung von Wasserdampf vorgesehen ist, wobei die erste Lanze (26) bevorzugt unterhalb der Verteileinrichtung angeordnet ist.

6. Sattdampfspeicher nach einem der vorhergehenden Ansprüche,
**dadurch gekennzeichnet, dass**
im unteren Bereich eine zweite Lanze (28) zur Einbringung von Wasserdampf vorgesehen ist.

7. Sattdampfspeicher nach einem der vorhergehenden Ansprüche,
**dadurch gekennzeichnet, dass**
im oberen Bereich auf einem Zwischenboden (30) angeordnete Packungselemente (32) vorgesehen sind, wobei die Packungselemente (32) unterhalb der Verteileinrichtung angeordnet sind.

8. Sattdampfspeicher nach Anspruch 5 und 7,
**dadurch gekennzeichnet, dass**
die Packungselemente (32) oberhalb der ersten Lanze (26) angeordnet sind.

9. Sattdampfspeicher nach einem der vorhergehenden Ansprüche,
**dadurch gekennzeichnet, dass**
ein Regelventil (24) in der Zirkulationseinrichtung (18) vorgesehen ist.

10. Sattdampfspeicher nach einem der vorhergehenden Ansprüche,
**dadurch gekennzeichnet, dass**
der Sattdampfspeicher als stehender Behälter (2) ausgebildet ist.

11. Verfahren zum Betrieb eines Sattdampfspeichers nach einem der Ansprüche 1 bis 10, wobei eine insbesondere wenigstens eine Düse (16) aufweisende Verteileinrichtung kondensiertes Wasser in einen oberen Bereich eines Behälters (2) einbringt.

12. Verfahren nach Anspruch 11,
**dadurch gekennzeichnet, dass**
eine Pumpe (20) kondensiertes Wasser aus einem unteren Bereich des Behälters (2) über die Verteileinrichtung in den oberen Bereich des Behälters (20) pumpt.

13. Verfahren nach Anspruch 11 oder 12,
**dadurch gekennzeichnet, dass**
Wasserdampf zum Beladen des Sattdampfspeichers dem Behälter (2) in dem oberen Bereich unterhalb der Verteileinrichtung zugeführt wird.

14. Verfahren nach einem der Ansprüche 11 bis 13,
**dadurch gekennzeichnet, dass**
der Sattdampfspeicher maximal bis zu einem Punkt beladen wird, am dem ein durch das kondensierte Wasser gebildeter Wasserspiegel den oberen Bereich erreicht.

15. Verfahren nach einem der Ansprüche 11 bis 14,
**dadurch gekennzeichnet, dass**
zum Entladen des Sattdampfspeichers Wasserdampf dem Behälter (2) in dem oberen Bereich abgeführt wird, wobei der Sattdampfspeicher maximal bis zu einem Punkt entladen wird, am dem der durch das kondensierte Wasser gebildete Wasserspiegel den unteren Bereich erreicht.
